# EUROPÄISCHE PATENTSCHRIFT

(11) **EP 2 454 547 B1**
(45) Veröffentlichungstag und Bekanntmachung des Hinweises auf die Patenterteilung: **06.04.2016**
(21) Anmeldenummer: 10732347.9
(22) Anmeldetag: 08.07.2010
(51) Int. Cl.: F28D 9/00

(54) **PLATTENWÄRMETAUSCHER MIT MEHREREN ÜBEREINANDER GESTAPELTEN PLATTEN**
PLATE HEAT EXCHANGER HAVING A PLURALITY OF PLATES STACKED ONE UPON THE OTHER
ÉCHANGEUR DE CHALEUR À PLAQUES CONSTITUÉ DE PLUSIEURS PLAQUES EMPILÉES LES UNES SUR LES AUTRES

(30) Priorität: 16.07.2009 AT 11172009
(43) Veröffentlichungstag der Anmeldung: 23.05.2012
(73) Patentinhaber: Mahle International GmbH, 70376 Stuttgart (DE)
(72) Erfinder: OTAHAL, Klaus, A-4490 St. Florian (AT); HAWA, Niki, 4073 Wilhering (AT)
(74) Vertreter: BRP Renaud & Partner mbB Rechtsanwälte Patentanwälte Steuerberater
(86) Internationale Anmeldenummer: PCT/EP2010/059800
(87) Internationale Veröffentlichungsnummer: WO 2011/006825

(56) Entgegenhaltungen:
- EP-A1- 1 772 693
- EP-A2- 1 855 074
- WO-A1-2005/071342
- JP-A- 10 185 462

## Beschreibung

Die Erfindung betrifft einen Plattenwärmetauscher nach dem Oberbegriff des Anspruchs 1. WO 2005/071342 A1 offenbart einen solchen Plattenwärmetauscher.

Die EP 0 623 798 A2 beschreibt einen Plattenwärmetauscher mit aufeinander gestapelten wannenförmigen Wärmetauscherplatten, deren umlaufende Ränder aneinander anliegen und dicht miteinander verlötet sind, wobei alle Wärmetauscherplatten die gleiche Form aufweisen. Bei solchen Bauarten bildet die unterste der wannenförmigen Platten, die an der Endplatte angebracht ist, im Hinblick auf die Festigkeit das schwächste Glied. Insbesondere die im üblichen Aufbau entstehende Kerbe zwischen der unteren wannenförmigen Platte und der Endplatte ist hinsichtlich Krafteinleitung und Festigkeit ungünstig.

Ölkühler solcher Art werden im Allgemeinen an der Endplatte mittels Schrauben am Motorblock oder an motornahen Modulen befestigt, und sind daher im Betrieb des Motors hohen Querbeschleunigungskräften auf Grund der Motorvibrationen unterworfen. Eine in der Regel noch kritischere Belastung resultiert aus dem pulsierenden Öldruck des Schmiersystems. Dieser wirkt einerseits von innen in den einzelnen Öllagen und andererseits von unten auf die Anschlussplatte. Das gegenüberliegende Modul bzw. das Motorgehäuse ist an der Schnittstelle zumeist mit längeren, offenen Ölführungskanälen ausgeführt, welchen mittels einer Konturdichtung und der Wärmetauscher-Endplatte geschlossen werden. Durch die Vorspannung der Dichtung und insbesondere durch den schwellenden Öldruck in den Anschlusskanälen wird die Wärmetauscher-Anschlussplatte auf Biegung belastet.

Plattenwärmetauscher der erwähnten Art halten solche Belastungen in der Regel nicht aus, die erwähnte Kerbe ist oft Ausgangspunkt von Rissen in der untersten Ölplatte bzw. in der Lötung. Die Folge ist Undichtheit und Medienverlust.

Aus der DE 197 11 258 C2 ist ein Plattenwärmetauscher für einen Kraftfahrzeugmotor bekannt, welcher aus mehreren wannenförmigen Platten besteht, die zur Bildung von benachbarten Hohlkammern mit ihren hoch stehenden Rändern ineinander liegend auf Abstand gestapelt und verlötet sind, wobei die unterste Platte an einer Endplatte angebracht ist. Um die Festigkeitsanforderungen für eine Montage direkt am Motorblock zu erfüllen, ist zwischen der Endplatte und der untersten Platte zusätzlich eine Verstärkungsplatte angeordnet, die mit einem den Rand der untersten Platte einfassenden Bord versehen ist. Die Verstärkungsplatte ist mit der untersten Platte verlötet.

Die WO 2007/038871 A1 beschreibt einen Plattenwärmetauscher mit einer End-platte und einem Stapel von wannenförmigen Platten, wobei die unterste Platte flächig an der Endplatte aufliegt. Die unterste Platte ist von einem umlaufenden Versteifungsrahmen umgeben.

Reichen diese Verstärkungsmaßnahmen nicht aus, wird üblicher weise die als Blech-Stanzteil ausgeführte Endplatte entsprechend stärker dimensioniert, was jedoch den Platzbedarf, das Gewicht und die Kosten erhöht.

Aufgabe der Erfindung ist es, bei einem Plattenwärmetauscher der eingangs genannten Art die Anforderungen hinsichtlich Festigkeit zu erfüllen, ohne die Gesamtbauhöhe bzw. den Materialeinsatz wesentlich zu erhöhen.

Erfindungsgemäß wird dies durch die Merkmale des kennzeichnenden Teils von Anspruch 1 erreicht. Erfindungsgemäß ist die Wandfläche durch eine innere Mantelfläche einer im Wesentlichen wannenartige Aufnahme der Endplatte für die benachbarte Platte gebildet sein. Besonders vorteilhaft ist es dabei, wenn die Endplatte eine Montageplatte des Plattenwärmetauschers ausbildet. Teile können dabei eingespart werden, wenn die Aufnahme zumindest teilweise durch eine eingeformte Vertiefung in der Endplatte gebildet ist. Alternativ dazu kann vorgesehen sein, dass die Endplatte aus einem im Wesentlichen ebenen Plattenteil und einem mit dem Plattenteil vorzugsweise untrennbar verbundenen Rahmenteil besteht, wobei die Aufnahme zumindest teilweise durch den Rahmenteil gebildet sein kann.

Die Tiefe der Aufnahme sollte zumindest der Höhe des Randes der benachbarten Platte entsprechen.

In einer weitere vorteilhafte Ausführungsvariante der Erfindung sieht vor, dass die Wandfläche durch eine äußere Mantelfläche der Endplatte gebildet ist. Besonders vorteilhaft ist es dabei, wenn die Endplatte eine Deckplatte des Plattenwärmetauschers ausbildet.

Um eine besonders gute Verbindung zwischen der benachbarten Platte und der Endplatte zu erreichen, ist vorgesehen, dass die benachbarte Platte die Endplatte zumindest überwiegend mit der der Endplatte zugewandten Fläche kontaktiert, wobei vorzugsweise die Endplatte mit der benachbarten Platte verlötet ist.

Durch diese beschriebenen Formgebungen wird die zuvor beschriebene Kerbe vermieden, und der Kraftfluss kann sich ausgehend von den Schraubpunkten auf eine wesentlich größere Übergangsfläche zu den Platten des Plattenwärmetauschers verteilen. Ebenso wird das Widerstandsmoment des gesamten Wärmetauschers entscheidend erhöht. Dies zeigt sich in Finite Elemente-Festigkeitsberechnungen deutlich. Um eine hohe Festigkeit bei geringem Materialeinsatz zu erreichen, kann die Endplatte auf der der benachbarten Platte abgewendeten Seite zumindest teilweise Aussparungen zur Gewichtsreduzierung, vorzugsweise wabenartige Strukturen, aufweisen. Da diese 3-dimensionale Formbebung jedoch kaum durch ein übliches Stanzteil dargestellt werden, müssen andere Herstellungsverfahren verwendet werden. Als Fertigungsverfahren eignen sich hierzu etwa:
- spezifische Aluminium-Gussverfahren wie Thixoguss- bzw. Vacural Druckgießverfahren, in welchen lötfähige Legierungen verarbeitet werden können,
- Umformverfahren wie Schmieden bzw. Fließpressen,
- Sinterverfahren, sofern für geeignete Legierungen anwendbar,
- Mechanische Bearbeitung, sofern wirtschaftlich sinnvoll (bei Prototypen).

In die Endplatte können erforderliche Öffnungen, wie Zu- oder Ablauföffnungen für das erste oder zweite Kühlmittel eingegossen sein.

Die Erfindung wird im Folgenden anhand der Figuren näher erläutert.

Es zeigen Fig. 1 einen erfindungsgemäßen Plattenwärmetauscher in einer Schrägansicht in einer ersten Ausführungsvariante, Fig. 2 den Plattenwärmetauscher in einem Schnitt gemäß der Linie II-II in Fig. 1, Fig. 3 eine Endplatte dieses Plattenwärmetauschers in einer Schrägansicht von oben, Fig. 4 diese Endplatte in einer Schrägansicht von unten, Fig. 5 einen erfindungsgemäßen Plattenwärmetauscher in einer Schrägansicht in einer zweiten Ausführungsvariante, Fig. 6 den Plattenwärmetauscher in einem Schnitt gemäß der Linie VI-VI in Fig. 5, Fig. 7 einen Rahmenteil dieses Plattenwärmetauschers in einer Schrägansicht von oben, Fig. 8 diesen Rahmenteil in einer Schrägansicht von unten, Fig. 9 einen erfindungsgemäßen Plattenwärmetauscher in einer Schrägansicht in einer dritten Ausführungsvariante, Fig. 10 den Plattenwärmetauscher in einem Schnitt gemäß der Linie X-X in Fig. 9, Fig. 11 eine Endplatte dieses Plattenwärmetauschers in einer Schrägansicht von oben, Fig. 12 diese Endplatte in einer Schrägansicht von unten, Fig. 13 die Endplatte aus Fig. 11 in einer Ausführungsvariante in einer Schrägansicht von oben und Fig. 14 die Endplatte aus in einer Schrägansicht von unten.

Die Fig. 1 und 2 zeigen einen Plattenwärmetauscher 1 mit einer Anzahl von übereinander gestapelten wannenförmigen Platten 2, wobei zwischen den zwei benachbarten Platten 2 jeweils ein Durchflussraum 3 für ein erstes oder zweites Medium ausgebildet ist. Die Ränder 4 jeweils zweier benachbarte Platten 2 sind miteinander verlötet.

Im Bereich der untersten Platte 2 des Stapels 5 ist im Bereich der dem Rand 4 abgewandten Seite 6 eine Endplatte 7 aus einer Aluminiumlegierung angeordnet.

Die Endplatte 7 ist fest mit zumindest einer benachbarten Platte 2 am unteren Ende 14 Stapels 5 fest mit einer Endplatte 7 verbunden ist, wobei der umlaufende Rand 4 der benachbarten Platte 2 an einer parallel zu diesem Rand 4 ausgebildeten Wandfläche 19 der Endplatte 7 abgestützt und mit dieser Wandfläche 19 fest verbunden ist. Die Wandfläche 19 ist dabei zwischen ebenen, parallelen Oberflächen 7', 7" der Endplatte 7 ausgebildet. Bei dem in den Fig. 1 bis 4 dargestellten Ausführungsbeispiel wird die Wandfläche 19 durch eine innere Mantelfläche 16 einer im Wesentlichen wannenartige Aufnahme 17 der Endplatte 7 für die benachbarte Platte 2 gebildet, wobei die Aufnahme 17 als eine in die Endplatte 7 eingeformte Vertiefung 18 ausgeführt ist, welche im Wesentlichen die Form der untersten Platte 2 hat. Die Endplatte 7 mit der Vertiefung 8 kann beispielsweise durch ein Thixogussverfahren hergestellt sein. Die Tiefe t der Vertiefung 8 entspricht im Wesentlichen zumindest der Höhe h des Randes 4 einer Platte 2.

Im Ausführungsbeispiel wird die unterste Platte 2 zur Gänze von der Vertiefung 8 aufgenommen, wobei die der Endplatte 7 zugewandte Fläche 2a der Platte 2 vollflächig an der Endplatte 7 anliegt. Dabei ist die gesamte Fläche 2a der Platte 2 mit der Endplatte 7 verlötet.

Wie aus den Fig. 3 und 4 ersichtlich, sind in die Endplatte 7 Öffnungen 9 für den Zu- oder Ablauf der Kühlmedien eingeformt.

Da die 3-dimensionale Formbebung der die Aufnahme aufweisenden Endplatte 7 nicht durch ein übliches Stanzteil erzeugt werden kann, müssen andere Herstellungsverfahren verwendet werden. Als Fertigungsverfahren eignen sich hierzu etwa:
- spezifische Aluminium-Gussverfahren wie Thixoguss- bzw. Vacural Druckgießverfahren, in welchen lötfähige Legierungen verarbeitet werden können,
- Umformverfahren wie Schmieden bzw. Fließpressen,
- Sinterverfahren, sofern für geeignete Legierungen anwendbar,
- Mechanische Bearbeitung, sofern wirtschaftlich sinnvoll (bei Prototypen).

Durch die Endplatte 7 aus einer beispielsweise im Thixogussverfahren hergestellten Aluminiumlegierung kann die Festigkeit des Plattenwärmetauschers 1 ausreichend erhöht werden, ohne dass wesentliche Nachteile hinsichtlich Bauhöhe und Gewicht in Kauf genommen werden müssen.

Im in den Fig. 5 bis 8 dargestellten Ausführungsbeispiel besteht die Endplatte 7 aus einem durch eine Stanzplatte gebildeten, im Wesentlichen ebenen Plattenteil 7a und einem mit diesem untrennbar verbundenen Rahmenteil 7b, wobei der Rahmenteil 7b eine zusätzliche, den Wärmetauscherblock umfassende Verstärkung bildet. Der Rahmenteil 7b wird mit einem der oben angeführten Fertigungsverfahren gebildet, so dass ein ähnlicher Körper wie im in den Figuren 1 bis 4 Ausführungsbeispiel 1 entsteht. Der Rahmenteil 7b bildet eine Aufnahme 17 für die benachbarte Platte 2, wobei eine durch eine innere Mantelfläche 16 des Rahmenteils 7b gebildete Wandfläche 19 den Rand 4 der benachbarten Platte 2 abstützt.

Da der durch eine Blechplatte gebildete ebene Plattenteil 7a eine Lotplattierung aufweisen kann, ist es möglich, direkt darauf eine Turbulenzeinlage 10 anzulöten. Dadurch wird eine Platte eingespart.

Bei den in den Figuren 1 bis 8 dargestellten Ausführungsvarianten bildet die Endplatte 7 jeweils eine Montageöffnungen 11 aufweisende Montageplatte 12 aus.

Die Fig. 9 bis 14 zeigen dagegen Plattenwärmetauscher 1, bei denen die Endplatte 7 eine Deckplatte 13 ausbildet. Hier zeigen sich ähnliche Vorzüge durch den vollflächigen Kontakt bzw. die Vermeidung von Kerben durch eine 3-dimensional geformte Deckplatte 13, anstatt eines üblichen, ebenen Stanzblechteils. Die Deckplatte 13 muss ebenso Öldruck und Vibration standhalten bzw. die übrige Plattenstruktur des Plattenwärmetauschers 1 geringst möglich belasten. Die Ränder 4 der obersten Platte 2 am oberen Ende 15 des Stapels 5 stützen sich dabei an der durch eine äußere Mantelfläche 18 gebildeten Wandfläche 19 der Endplatte 7 ab und sind mit dieser durch Löten fest verbunden. Um Material und Gewicht ohne Beeinträchtigung der Festigkeit einzusparen, kann die Oberfläche der Endplatte 7 strukturiert, beispielsweise in Form einer Wabenstruktur 20, ausgebildet sein.

Wahlweise kann in die Deckplatte 13 ein (oder mehrere) Anschlussstutzen 21 integriert sein, welcher vorzugsweise im selben Fertigungsschritt wie die Endplatte 7 selbst erzeugt wird, wie in Fig. 13 und 14 gezeigt ist.

## Patentansprüche

1. Plattenwärmetauscher (1) mit mehreren übereinander gestapelten Platten (2), die abwechselnd jeweils einen ersten und einen zweiten Durchflussraum (3) für ein erstes bzw. zweites Medium aufspannen, wobei jede Platte (2) einen umlaufenden Rand (4) aufweist und im Wesentlichen wannenförmig gestaltet ist und wobei zwei benachbarte Platten (2) jeweils über die umlaufenden Ränder (4) miteinander verbunden sind, und wobei eine Endplatte (7) fest mit zumindest einer benachbarten Platte (2) an zumindest einem Ende des Stapels (5) fest mit einer Endplatte (7) verbunden ist, wobei der umlaufende Rand (4) der benachbarten Platte (2) an einer parallel zu diesem Rand (4) ausgebildeten Wandfläche (19) der Endplatte (7) abgestützt und mit dieser Wandfläche (19) fest verbunden ist,
wobei
- die Endplatte (7) aus einer Aluminiumlegierung besteht, wobei vorzugsweise die Wandfläche (19) zwischen zwei im Wesentlichen ebenen, parallelen Oberflächen (7', 7") der Endplatte (7) ausgebildet ist,
- die Wandfläche (19) durch eine innere Mantelfläche (16) einer im Wesentlichen wannenartige Aufnahme (17) der Endplatte (7) für die benachbarte Platte (2) gebildet ist, **dadurch gekennzeichnet**
- **dass** die Tiefe (t) einer Aufnahme (17) zumindest der Höhe (h) des Randes (4) der Platte (2) entspricht.

2. Plattenwärmetauscher (1) nach Anspruch 1,
**dadurch gekennzeichnet,**
**dass** die Aufnahme (17) zumindest teilweise durch eine eingeformte Vertiefung (8) in der Endplatte (7) gebildet ist.

3. Plattenwärmetauscher (1) nach Anspruch 1 oder 2,
**dadurch gekennzeichnet,**
**dass** die Endplatte (7) aus einem im Wesentlichen ebenen Plattenteil (7a) und einem mit dem Plattenteil (7a) vorzugsweise untrennbar verbundenen Rahmenteil (7b) besteht, wobei vorzugsweise die Aufnahme (17) zumindest teilweise durch den Rahmenteil (7b) gebildet ist.

4. Plattenwärmetauscher (1) nach einem der Ansprüche 1 bis 3,
**dadurch gekennzeichnet,**
**dass** die benachbarte Platte (2) die Endplatte (7) zumindest überwiegend mit der der Endplatte (7) zugewandten Fläche (2a) kontaktiert.

5. Plattenwärmetauscher (1) nach einem der Ansprüche 1 bis 4,
**dadurch gekennzeichnet,**
**dass** die Endplatte (7) mit der benachbarten Platte (2), vorzugsweise vollflächig, verlötet ist.

6. Plattenwärmetauscher (1) nach einem der Ansprüche 1 bis 3,
**dadurch gekennzeichnet,**
**dass** zwischen der benachbarten Platte (2) und der Endplatte (7) eine vorzugsweise mit der Endplatte (7) verlötete Turbulenzeinlage (10) angeordnet ist.

7. Plattenwärmetauscher (1) nach einem der Ansprüche 1 bis 6,
**dadurch gekennzeichnet,**
**dass** die Endplatte (7) zumindest eine mitgegossene Öffnung (9) und/oder zumindest einen mitgegossenen Anschlussstutzen (21) für den Zu- oder Ablauf des ersten - oder zweiten Mediums aufweist.

8. Plattenwärmetauscher (1) nach einem der Ansprüche 1 bis 7,
**dadurch gekennzeichnet,**
**dass** die Endplatte (7) in einem Aluminium-Gussverfahren, vorzugsweise im Thixogussverfahren oder im Vacural-Druckgießverfahren, hergestellt ist.

9. Plattenwärmetauscher (1) nach einem der Ansprüche 1 bis 8,
**dadurch gekennzeichnet,**
**dass** die Endplatte (7) eine Montageplatte (12) des Plattenwärmetauschers (1) ausbildet.

10. Plattenwärmetauscher (1) nach einem der Ansprüche 1 bis 9,
**dadurch gekennzeichnet,**
**dass** die Endplatte (7) eine Deckplatte (13) des Plattenwärmetauschers (1) ausbildet.

11. Plattenwärmetauscher (1) nach einem der Ansprüche 1 bis 10,
**dadurch gekennzeichnet,**
**dass** die Endplatte (7) zumindest teilweise Aussparungen zur Gewichtsreduzierung, vorzugsweise eine Wabenstruktur (20) aufweist.

## Claims

1. Plate heat exchanger (1) having a plurality of plates (2) stacked one upon the other, which each alternately span a first and a second flow space (3) for a first and second medium respectively, wherein each plate (2) has a circumferential edge (4) and has an essentially basin-shaped design, and wherein two adjacent plates (2) are in each case connected to each other via the circumferential edges (4), and wherein an end plate (7) is fixedly connected to at least one adjacent plate (2) at at least one end of the stack (5), wherein the circumferential edge (4) of the adjacent plate (2) is supported on the end plate (7) by means of a wall face (19) of the end plate (7) formed parallel to the said edge (4) and is fixedly connected to the said wall face (19), whereby
- the end plate (7) consists of an aluminium alloy, wherein the wall face (19) is preferably formed between two essentially flat, parallel surfaces (7', 7") of the end plate (7),
- the wall face (19) is formed by an inner lateral face (16) of an essentially basin-like receptacle (17) in the end plate (7) for the adjacent plate (2),
**characterised in that**
the depth (t) of the receptacle (17) corresponds to at least the height (h) of the edge (4) of the plate (2).

2. Plate heat exchanger (1) according to Claim 1,
**characterised in that**
the receptacle (17) is at least partially formed by a depression (8) formed in the end plate (7).

3. Plate heat exchanger (1) according to Claim 1 or 2,
**characterised in that**
the end plate (7) consists of an essentially flat plate part (7a) and a frame part (7b) which is connected preferably non-detachably to the plate part (7a), wherein the receptacle (17) is preferably formed at least partially by the frame part (7b).

4. Plate heat exchanger (1) according to one of Claims 1 to 3,
**characterised in that**
the adjacent plate (2) is at least for the most part in contact with the end plate (7) with the face (2a) facing the end plate (7).

5. Plate heat exchanger (1) according to one of Claims 1 to 4,
**characterised in that**
the end plate (7) is soldered to the adjacent plate (2), preferably over the whole area.

6. Plate heat exchanger (1) according to one of Claims 1 to 3,
**characterised in that**
a turbulence insert (10) which is preferably soldered to the end plate (7) is arranged between the adjacent plate (2) and the end plate (7).

7. Plate heat exchanger (1) according to one of Claims 1 to 6,
**characterised in that**
the end plate (7) has at least one opening (9) and/or at least one connecting piece (21) for the feed or discharge of the first or second medium, which is/are cast with the said end plate.

8. Plate heat exchanger (1) according to one of Claims 1 to 7,
**characterised in that**
the end plate (7) is produced using an aluminium casting method, preferably using the thixocasting method or the Vacural die casting method.

9. Plate heat exchanger (1) according to one of Claims 1 to 8,
**characterised in that**
the end plate (7) forms a mounting plate (12) of the plate heat exchanger (1).

10. Plate heat exchanger (1) according to one of Claims 1 to 9,
**characterised in that**
the end plate (7) forms a cover plate (13) of the plate heat exchanger (1).

11. Plate heat exchanger (1) according to one of Claims 1 to 10,
**characterised in that**
the end plate (7) has at least some cut-outs to reduce the weight, preferably a honeycomb structure (20).

## Revendications

1. Échangeur thermique à plaques (1) comportant plusieurs plaques empilées les unes sur les autres (2), qui définissent en alternance respectivement un premier et un deuxième espace de débit (3) pour un premier respectivement un deuxième milieu, dans lequel chaque plaque (2) présente un bord circonférentiel (4) et est conçue essentiellement en forme de bac, et dans lequel deux plaques voisines (2) sont respectivement reliées l'une à l'autre par l'intermédiaire des bords circonférentiels (4), et dans lequel une plaque d'extrémité (7) est reliée solidement avec au moins une plaque voisine (2) sur au moins une extrémité de la pile (5) solidement avec une plaque d'extrémité (7), dans lequel le bord circonférentiel (4) de la plaque voisine (2) est appuyé sur une surface de paroi (19) de la plaque d'extrémité (7) réalisée parallèlement à ce bord (4) et est relié solidement avec cette surface de paroi (19), dans lequel :
- la plaque d'extrémité (7) est constituée d'un alliage d'aluminium, dans lequel de préférence la surface de paroi (19) est réalisée entre deux surfaces parallèles, essentiellement plates (7',7") de la plaque d'extrémité (7),
- la surface de paroi (19) est formée par une surface de gaine intérieure (16) d'un réceptacle (17) de la plaque d'extrémité (7) essentiellement en forme de bac destiné à la plaque voisine (2), **caractérisé en ce que**
- la profondeur (t) d'un réceptacle (17) correspond au moins à la hauteur (h) du bord (4) de la plaque (2).

2. Échangeur thermique à plaques (1) selon la revendication 1,
**caractérisé en ce que**
le réceptacle (17) est formé au moins partiellement par une cavité (8) ménagée dans la plaque d'extrémité (7).

3. Échangeur thermique à plaques (1) selon la revendication 1 ou 2,
**caractérisée en ce que**
la plaque d'extrémité (7) est constituée d'une partie de plaque essentiellement plate (7a) et d'une partie d'armature (7b) reliée de manière de préférence inséparable à la partie de plaque (7a), dans lequel le réceptacle (17) est formé au moins partiellement par la partie d'armature (7b).

4. Échangeur thermique à plaques (1) selon une des revendications 1 à 3,
**caractérisé en ce que**
la plaque voisine (2) contacte la plaque d'extrémité (7) au moins essentiellement par la surface tournée (2a) vers la plaque d'extrémité (7).

5. Echangeur thermique à plaques (1) selon une des revendications 1 à 4,
**caractérisé en ce que**
la plaque d'extrémité (7) est brasée, de préférence sur la totalité de sa surface, avec la plaque voisine (2).

6. Echangeur thermique à plaques (1) selon une des revendications 1 à 3,
**caractérisé en ce que**
entre la plaque voisine (2) et la plaque d'extrémité (7) un intercalaire de turbulence (10) de préférence brasé avec la plaque d'extrémité (7) est disposé.

7. Echangeur thermique à plaques (1) selon une des revendications 1 à 6,
**caractérisé en ce que**
la plaque d'extrémité (7) présente une ouverture coulée conjointement (9) et/ou au moins un embout de raccordement (21) coulé conjointement destiné à l'amenée ou l'évacuation du premier ou deuxième milieu.

8. Echangeur thermique à plaques (1) selon une des revendications 1 à 7,
**caractérisé en ce que**
la plaque d'extrémité (7) est fabriquée par un procédé de coulée d'aluminium, de préférence par un procédé de coulée thixotropique ou un procédé de coulée sous pression Vacural.

9. Echangeur thermique à plaques (1) selon une des revendications 1 à 8,
**caractérisé en ce que**
la plaque d'extrémité (7) forme une plaque de montage (12) de l'échangeur thermique à plaques (1).

10. Echangeur thermique à plaques (1) selon une des revendications 1 à 9,
**caractérisé en ce que**
la plaque d'extrémité (7) forme une plaque de couvercle (13) de l'échangeur thermique à plaques (1).

11. Echangeur thermique à plaques (1) selon une des revendications 1 à 10,
**caractérisé en ce que**
la plaque d'extrémité (7) présente au moins partiellement des cavités à des fins de réduction du poids, de préférence une structure en nid d'abeilles (20).
